# EUROPÄISCHE PATENTSCHRIFT

(11) **EP 2 574 267 B1**
(45) Veröffentlichungstag und Bekanntmachung des Hinweises auf die Patenterteilung: **16.04.2014**
(21) Anmeldenummer: 12401196.6
(22) Anmeldetag: 24.09.2012
(51) Int. Cl.: A47L 15/48

(54) **Haushaltgerät, insbesondere Geschirrspülmaschine**
Household appliance, in particular dishwasher
Appareil ménager, notamment lave-vaisselle

(30) Priorität: 30.09.2011 EP 11401603
(43) Veröffentlichungstag der Anmeldung: 03.04.2013
(73) Patentinhaber: Miele & Cie. KG, 33332 Gütersloh (DE)
(72) Erfinder: Tiekötter, Stefan, 33699 Bielefeld (DE)

(56) Entgegenhaltungen:
- WO-A1-2006/061382
- DE-A1-102008 043 933

## Beschreibung

Die Erfindung betrifft ein Haushaltsgerät, insbesondere in der Ausgestaltung als Geschirrspülmaschine, mit einem Spülbehälter und einer Trocknungseinrichtung zur Trocknung vom im Spülbehälter befindlichem Spülgut, wobei die Trocknungseinrichtung eine Sorptionseinheit mit einem Gehäuse zur Aufnahme von reversibel dehydrierbarem Sorptionsmittel aufweist, und mit einem die Trocknungseinrichtung mit dem Spülbehälter strömungstechnisch verbindenden Luftleitungskanal.

Ein Haushaltsgerät der eingangs genannten, das heißt gattungsgemäßen Art ist aus der DE 10 2008 038 504 A1 und aus der DE 10 2008 043 933 A1 bekannt geworden.

Die sogenannte "Sorptionstrocknung" ist aus dem Stand der Technik an sich bekannt. Danach wird zum Zwecke der Geschirrtrocknung dem vom Spülbehälter bereitgestellten Spülraum die sich dort nach dem letzten Spülgang befindliche feuchte Luft entnommen und einer Trocknungseinrichtung zugeführt. In der Trocknungseinrichtung findet eine Trocknung der Luft, das heißt eine Entfeuchtung derselben statt und die getrocknete Luft gelangt alsdann aus der Trocknungseinrichtung zurück in den Spülraum. Mittels eines Gebläses erfolgt eine Umwälzung der Luft und der so erzeugte Luftaustausch zwischen dem Spülbehälter und der Trocknungseinrichtung wird solange aufrechterhalten, bis eine wunschgemäße Trocknung der Luft und damit auch des im Spülraum befindlichen Spülguts erreicht ist.

Die Trocknungseinrichtung verfügt über eine Sorptionseinheit mit einem Gehäuse, das ein reversibel dehydrierbares Sorptionsmittel bereitstellt, die dem Spülraum entnommene feuchte Luft wird durch die Sorptionseinheit geführt, infolge dessen es zu einem Kontakt zwischen der feuchten Luft und dem von der Sorptionseinheit bereitgestellten Sorptionsmittel kommt. Dabei wird der feuchten Luft durch das reversibel dehydrierbare Sorptionsmittel Feuchtigkeit durch Adsorption entzogen, infolge dessen es zur Lufttrocknung kommt.

Zum Zwecke der Regenerierung, das heißt Desorption des Sorptionsmittels wird dieses erhitzt. Infolge dessen tritt das vom Sorptionsmittel zuvor aufgenommene Wasser als heißer Wasserdampf aus und wird der Trocknungseinrichtung dadurch entnommen. Typischerweise wird der bei einem Regenerierungsvorgang der frei werdende heiße Wasserdampf zum Zwecke der Wärmerückgewinnung dem Spülbehälter zugeführt, wo dann eine Erwärmung der Spülflotte und/oder des im Spülbehälter befindlichen Spülguts erfolgen kann.

Obgleich sich Trocknungseinrichtungen der vorbeschriebenen Art im alltäglichen Praxiseinsatz bewährt haben, besteht Verbesserungsbedarf, insbesondere mit Blick auf eine noch weiter verbesserte Effizienz. Es ist deshalb die **Aufgabe** der Erfindung, ein Haushaltsgerät der eingangs genannten Art hinsichtlich seiner Trocknungseinrichtung weiter zu verbessern, insbesondere unter dem Gesichtspunkt der Energieeinsparung.

Zur **Lösung** dieser Aufgabe wird mit der Erfindung ein Haushaltsgerät mit den Merkmalen von Anspruch 1 vorgeschlagen.

Die Besonderheit der erfindungsgemäßen Ausgestaltung ist die Positionierung der Sorptionseinheit zumindest teilweise innerhalb des vom Spülbehälter bereitgestellten Spülraums. Diese Ausgestaltung hat den Vorteil, dass die über die Oberfläche des Gehäuses der Sorptionseinheit abgegebene Verlustwärme zumindest zum Teil an den Spülraum und damit insbesondere an die dort befindliche Spülflotte abgegeben werden kann. Dieser Vorteil wirkt sich insbesondere im Regenerations- beziehungsweise Desorptionsfall positiv aus, da die ansonsten ungenutzt bleibende Desorptionsenergie dem Spülprozess zugeführt werden kann. Die Verlustleistung wird dank der erfindungsgemäßen Ausgestaltung minimiert, was im Ergebnis zu einer in der Energieausbeute verbesserten Einrichtung führt.

Die Desorption des Sorptionsmittels findet typischerweise zu Beginn eines Spülprozesses statt, damit nach Beendigung des letzten Spülschrittes - dem Klarspülen - das Sorptionsmittel für einen dem Klarspülen nachfolgenden Trocknungsschritt in bestimmungsgemäßer Weise bereitsteht. Es wird deshalb vorgeschlagen, eine Desorption des Sorptionsmittels während des Spülprozessschrittes der Reinigung durchzuführen. Die über das Gehäuse der Sorptionseinheit abgegebene Verlustwärme kann in diesem Fall an die für den Spülprozessschritt der Reinigung ohnehin aufzuheizende Spülflotte abgegeben werden. Damit einhergehend wird mit Blick auf den gesamten Arbeitsprozess eine Energieeinsparung erreicht, da für ein Aufheizen der Spülflotte nicht mehr so viel Energie von außen zugeführt werden braucht.

Die Sorptionseinheit ist bevorzugterweise innerhalb des von der Spülflotte im Spülbehälter eingenommenen Niveaus angeordnet. Im bestimmungsgemäßen Verwendungsfall ist die Sorptionseinheit gemäß dieser Ausgestaltungsform zu einem großen Teil, vorzugsweise vollständig von der Spülflotte umgeben, das heißt über die gesamte freie Oberfläche der Sorptionseinheit kann im Desorptionsfall freiwerdende Verlustwärme auf die Spülflotte übertragen werden. Die Energierückgewinnung kann auf diese Weise maximiert werden.

Die Sorptionseinheit ist erfindungsgemäß zumindest zum Teil innerhalb des Spülbehälters angeordnet. Es ist gemäß einer Alternative die Sorptionseinheit vollständig innerhalb des Spülbehälters ausgebildet. Die nutzbare Wärmeübertragungsfläche ist so maximiert.

Zum Zwecke der Regenerierung, das heißt Desorption des Sorptionsmittels ist das Sorptionsmittel zu erwärmen. Zu diesem Zweck verfügen aus dem Stand der Technik an sich bekannte Sorptionseinheiten über eine Heizung. Während des Regenerierungsprozesses wird Luft aus dem Spülbehälter angesogen und durch das Sorptionsmittel geführt. Dies geschieht beispielsweise mittels eines Gebläses. In Strömungsrichtung vor dem Sorptionsmittel ist die Heizung angeordnet. Die angesogene Luft passiert die Heizung, wobei sie sich erwärmt. Alsdann wird die erwärmte Luft durch das Sorptionsmittel geführt, infolge dessen es zu einer Aufheizung des Sorptionsmittels mit der Folge kommt, dass darin gespeichertes Wasser verdampft. Der Wasserdampf wird von der durch das Sorptionsmittel geleiteten Luft mitgenommen und aus dem Sorptionsmitteln in den Spülbehälter transportiert.

Nach Abschluss des Regenerierungsprozesses ist das Sorptionsmittel infolge der zuvor durchgeführten Aufheizung nach wie vor erwärmt. Bei aus dem Stand der Technik bekannten Vorrichtungen geht diese im Sorptionsmittel enthaltene Wärmeenergie ungenutzt verloren. Die erfindungsgemäße Ausgestaltung macht diese Wärmeenergie für einen nachfolgenden Spülprozess nutzbar, indem aufgrund der erfindungsgemäßen Ausgestaltung der Sorptionseinheit dafür Sorge getragen wird, dass die über das Gehäuse der Sorptionseinheit abgegebene Verlustwärmeenergie an die im Spülbehälter befindliche Spülflotte abgegeben wird.

Gemäß einem weiteren Merkmal der Erfindung ist vorgesehen, dass die Sorptionseinheit oberhalb des Bodens des Spülbehälters angeordnet ist. Gemäß dieser Ausführungsform findet eine vollständige Ausgestaltung der Sorptionseinheit innerhalb des Spülbehälters statt. Dabei nutzt die Sorptionseinheit als Einbauraum den zwischen dem Boden des Spülbehälters und einem im Spülbehälter angeordneten unteren Sprüharm ausgebildeten Volumenraum aus. Es ist in diesem Zusammenhang bevorzugterweise vorgesehen, dass die Sorptionseinheit verhältnismäßig flach ausgebildet ist, so dass eine Beeinträchtigung des Sprüharms in seiner Bewegung ausgeschlossen ist. Die Sorptionseinheit weist je nach Bauform des Spülbehälters beziehungsweise des Haushaltsgerät in Höhenrichtung eine Erstreckung von unter 20 mm, vorzugsweise von unter 15 mm, mehr bevorzugt von 3 mm bis 10 mm, am meisten bevorzugt von ca. 5 mm auf.

Es ist gemäß einem weiteren Merkmal der Erfindung im Übrigen bevorzugt, dass die Sorptionseinheit flächenhaft ausgebildet ist und den Boden des Spülbehälters weitgehend abdeckt. Es wird so eine größtmögliche Wärmeübertragungsfläche zwischen Sorptionseinheit und im Spülbehälter befindlicher Spülflotte geschaffen.

Gemäß einer alternativen Ausgestaltung der Erfindung ist die Sorptionseinheit nur zum Teil innerhalb des Spülbehälters angeordnet. In diesem Fall weist der Boden des Spülbehälters eine Ausnehmung auf, in welche die Sorptionseinheit von unterhalb des Bodens in den Spülbehälter hineinragend eingesetzt ist. Zum Zwecke der Abdichtung kommen entsprechende Dichtmittel zum Einsatz, die eine abgedichtete Anordnung der Sorptionseinheit in der Ausnehmung des Bodens bewerkstelligen, so dass ein dichter Abschluss des Spülbehälters sichergestellt ist.

Gemäß einem weiteren Merkmal der Erfindung wirkt die Sorptionseinheit mit einer im Spülraumtopf - auch Sammeltopf genannt - angeordneten Flottenheizung zusammen. In diesem Zusammenhang ist es bevorzugt, dass die Sorptionseinheit eine solche mit niedriger Desorptionstemperatur ist, beispielsweise Silikagel.

Typischerweise erfolgt die Erwärmung des Sorptionsmittels im Regenerierungsfall mittels Luft, die vor einem Passieren des Sorptionsmittels an einer Heizung vorbeigeführt wird. Die erfindungsgemäße Ausgestaltung erlaubt diesbezüglich eine Alternative. So kann die Aufheizung des Sorptionsmittels auch mit der im Spülbehälter ohnehin vorhandenen Flottenheizung, das heizt der Heizung zur Erwärmung der Spülflotte durchgeführt werden. Eine Heizung zur Sorptionsmittelerwärmung kann gemäß dieser Ausführungsalternative vollends entfallen.

Zum Zwecke der Sorptionsmittelerwärmung erfolgt mittels der Flottenheizung zunächst eine Aufheizung einer im Spülbehälter befindlichen Spülflotte. Die aufgewärmte Spülflotte gibt über die Kontaktfläche des Gehäuses der Sorptionseinheit Wärme an die Sorptionseinheit und damit auch an das von der Sorptionseinheit bereitgestellte Sorptionsmittel ab. Infolge dessen kommt es zu einer Erwärmung des Sorptionsmittels. In an sich bekannter Weise wird dann zum Austrag der Feuchtigkeit Luft durch das Sorptionsmittel geführt, wobei im Unterschied zur vorerläuterten Verfahrensweise eine vorherige Aufheizung der Luft zwecks Erwärmung des Sorptionsmittels nicht erforderlich ist. Da die Flottenheizung dafür ausgelegt ist, eine Flottentemperatur von maximal ca. 70° bis 90° C zu erreichen, kommt bezüglich der Sorptionseinheit bevorzugterweise ein Sorptionsmittel zum Einsatz, dass eine niedrige Desorptionstemperatur hat. Es ist so sichergestellt, dass die von der Flottenheizung gelieferte Wärmemenge ausreichend ist, um eine bestimmungsgemäße Desorption des Sorptionsmittels durchführen zu können. Als Desorptionsmittel kann beispielsweise Silikagel zum Einsatz kommen.

Weitere Merkmale und Vorteile der Erfindung ergeben sich aus der nachfolgenden Beschreibung anhand der Figuren. Dabei zeigen
- Fig. 1: In einer schematischen teilgeschnittenen Seitenansicht ein Haushaltsgerät nach der Erfindung gemäß einer ersten Ausführungsform;
- Fig. 2: in schematischer Draufsicht von oben den Bodenbereich des Spülbehälters des Haushaltsgeräts nach Fig. 1:
- Fig. 3: in einer schematischen teilgeschnittenen Seitenansicht ein Haushaltsgerät nach der Erfindung gemäß einer zweiten Ausführungsform und
- Fig. 4: in einer schematischen teilgeschnittenen Seitenansicht ein Haushaltsgerät nach dem Stand der Technik.

Die Fign. 1 bis 3 lassen ein in erfindungsgemäßer Weise ausgestaltetes Haushaltsgerät in Form einer Geschirrspülmaschine 1 erkennen. Es sind zwei unterschiedliche Ausführungsformen gezeigt, wobei die Figuren 1 und 2 eine erste Ausführungsform und Fig. 3 eine zweite Ausführungsform betreffen. Fig. 4 zeigt eine Geschirrspülmaschine 1 nach dem Stand der Technik gemäß der DE 10 2008 038 504 A1.

Fig. 4 zeigt eine Geschirrspülmaschine 1 nach dem Stand der Technik gemäß der DE 10 2008 038 504 A1. Sie verfügt über einen Spülbehälter 2, der der Aufnahme von zu reinigendem Spülgut dient, das in den Zeichnungen nicht näher dargestellt ist.

Innerhalb des Spülbehälters 2 sind zum Zwecke der Spülgutaufnahme Geschirrkörbe 3 angeordnet. Es sind in an sich bekannter Weise ferner Sprüharme 4 vorgesehen, die im bestimmungsgemäßen Verwendungsfall der Beaufschlagung des zu reinigenden Spülgutes mit Spülflotte 7 dienen.

Die Geschirrspülmaschine 1 verfügt desweiteren über eine Trocknungseinrichtung 20. Diese weist eine Sorptionseinheit 10 mit einem Gehäuse 19 auf, das der Aufnahme eines Sorptionsmittels 11 dient. Innerhalb des Gehäuses 19 ist ferner eine Heizung 12 angeordnet, die dem Sorptionsmittel 11 in Luftströmungsrichtung vorgeschaltet ist.

Die Trocknungseinrichtung 20 ist an einen Luftführungskanal 21 angeschlossen. Dieser steht über einen Lufteinlass 14 in strömungstechnischer Verbindung mit dem Spülbehälter 2. Auslassseitig ist ein Auslass 15 vorgesehen, der die Trocknungseinrichtung 20 ebenfalls strömungstechnisch mit dem Spülbehälter 2 verbindet. Um ein Eindringen von Spülflotte in die Sorptionseinheit 10 zu vermeiden, ist der Auslass 15 auslassseitig mit einer Abdeckung 16 versehen.

In den Luftführungskanal 21 ist ein Gebläse 13 integriert. Im bestimmungsgemäßen Verwendungsfall wird durch dieses feuchte Prozessluft 17 aus dem Spülbehälter 2 angesogen und zur Sorptionseinheit 10 der Trocknungseinrichtung 20 geführt. Hier findet dann eine Trocknung der Prozessluft statt, so dass über den Auslass 15 erwärmte und trockene Prozessluft 18 in den Spülraum 2 abgegeben werden kann.

Nach dem Stand der Technik erfolgt eine Trocknung der Prozessluft dadurch, dass die dem Spülbehälter 2 über den Luftführungskanal 21 entnommene feuchte Prozessluft 17 der Sorptionseinheit 10 zugeführt wird. Innerhalb der Sorptionseinheit 10 kommt es zu einem Kontakt der feuchten Prozessluft mit dem vom Gehäuse 19 der Sorptionseinheit 10 bereitgestellten Sorptionsmittel 11. Dabei wird der feuchten Prozessluft durch das Sorptionsmittel Feuchtigkeit durch Adsorption entzogen, infolge dessen es zur Lufttrocknung kommt.

Zum Zwecke der Regenerierung des Sorptionsmittels 11 wird dem Spülbehälter 2 ebenfalls Prozessluft entnommen. Vor einem Einführen der Prozessluft in das Sorptionsmittel 11 passiert die Luft die dem Sorptionsmittel 11 in Strömungsrichtung vorgeschaltete Heizung 12, infolge dessen es zu einer Lufterwärmung kommt. Die warme Luft strömt alsdann durch das Sorptionsmittel 11, was zu einer Erwärmung des Sorptionsmittels 11 führt, was seinerseits zu einem Austreiben der vom Sorptionsmittel 11 gehaltenen Feuchtigkeit durch Verdampfung führt. Die durch die Sorptionseinheit 10 geführte Luft reißt die aus dem Sorptionsmittel 11 ausgedampfte Feuchtigkeit mit und transportiert sie zurück in den vom Spülbehälter 2 bereitgestellten Spülraum.

Wie die Darstellung nach Fig. 4 deutlich erkennen lässt, sieht die Ausgestaltung nach dem Stand der Technik vor, die Sorptionseinheit 10 unterhalb des Bodens 22 des Spülbehälters 2 anzuordnen.

Die erfindungsgemäße Ausgestaltung ist in einer ersten Ausführungsform in Fig. 1 gezeigt. Wie diese Darstellung erkennen lässt, ist nach der Erfindung vorgesehen, die Sorptionseinheit 10 im Unterschied zum Stand der Technik nicht unterhalb des Bodens 22 des Spülbehälters 2, das heißt außerhalb des Spülbehälters 2 anzuordnen. Es ist vielmehr die Anordnung der Sorptionseinheit 10 innerhalb des Spülbehälters 2 vorgesehen, zumindest teilweise, wie Fig. 3 gemäß einer zweiten Ausführungsform der Erfindung zeigt.

Bevorzugterweise ist die Sorptionseinheit 10 innerhalb des von der Spülflotte 7 eingenommenen Niveaus angeordnet, d.h. die Sorptionseinheit steht mit der Spülflotte unmittelbar in Kontakt.

Die erfindungsgemäße Ausgestaltung erbringt den Vorteil, dass die insbesondere während eines Regenerierungsvorganges freiwerdende Desorptionsenergie nicht ungenutzt bleibt, sondern rückgewonnen werden kann, da ein Wärmeübertrag von der freien Oberfläche des Gehäuses 19 der Sorptionseinheit 10 auf die die Sorptionseinheit 10 umgebene Spülflotte 7 stattfindet.

Die Sorptionseinheit 10 ist im Bereich zwischen dem Boden 22 des Spülbehälters 2 und dem in Höhenrichtung zu unterst angeordneten Sprüharm 4 ausgebildet. Die Höhenerstreckung der Sorptionseinheit 10 kann beispielsweise 10 mm betragen.

Der Spülbehälter 2 verfügt in an sich bekannter Weise im Bereich des Bodens 22 über einen Sammeltopf 5, der ebenfalls in an sich bekannter Weise eine Flottenheizung 8 bereitstellt. Der Sammeltopf 5 ist mittels eines Siebes 6 abgedeckt. Um den Zugriff auf das Sieb 6 zu ermöglichen, verfügt die Sorptionseinheit 10 über einen entsprechenden Durchbruch, wie in Fig. 2 dargestellt. Die Sorptionseinheit 10 besitzt im Unterschied zum Stand der Technik keine zusätzliche Heizung 12. Die Erwärmung des von der Sorptionseinheit 10 bereitgestellten Sorptionsmittels 11 zum Zwecke der Regenerierung erfolgt mittels der ohnehin im Sammeltopf 5 vorgesehenen Flottenheizung 8. Dabei wird die Wärme mittels der im Spülbehälter 2 vorhandenen Spülflotte 7 von der Flottenheizung 8 auf die Sorptionseinheit 10 übertragen.

In einer alternativen Ausgestaltung kann natürlich auch vorgesehen sein, die Sorptionseinheit 10 mit einer Heizung 12 auszugestalten. Dies kann insbesondere dann erforderlich sein, wenn ein Sorptionsmittel mit vergleichsweiser hohen Desorptionstemperatur eingesetzt wird, beispielsweise Zeolith.

Fig. 3 lässt eine alternative Ausgestaltung der Erfindung erkennen. Danach wird die Sorptionseinheit 10 nur teilweise innerhalb des Spülbehälters 2 angeordnet, und zwar mit dem Bereich der Sorptionseinheit 10, welcher das Sorptionsmittel 11 enthält. Der Boden 22 des Spülraumes 2 weist dazu einen entsprechenden Durchbruch beziehungsweise eine entsprechende Ausnehmung auf. Um einen Austritt von Spülflotte 7 zu vermeiden, wird die Trennebene zwischen Sorptionseinheit 10 und dem Boden 22 des Spülraumes 2 mittels einer Dichtung verschlossen. Als Sorptionsmittel kann gemäß diesem Ausführungsbeispiel Zeolith eingesetzt werden. Dies deshalb, weil bei einer nur teilweisen Ausgestaltung der Sorptionseinheit 10 innerhalb des Spülbehälters 2 hinreichend Platz für die Ausgestaltung einer Heizung 12 verbleibt, so dass auch Sorptionsmittel mit höherer Desorptionstemperatur eingesetzt werden können.

Die erfindungsgemäße Ausgestaltung erbringt gegenüber dem Stand der Technik insbesondere die folgenden Vorteile: Die nach dem Stand der Technik ansonsten ungenutzt bleibende Verlustwärme beim Desorptionsvorgang wird bei der erfindungsgemäßen Ausgestaltung vollständig genutzt und der Spülflotte beziehungsweise dem Spülbehälter 2 zugeführt. Die Heizleistung der Desorptionsheizung 12 kann minimiert werden. Gegebenenfalls kann je nach Ausgestaltungsform auf die Desorptionsheizung 12 sogar vollständig verzichtet werden. In diesem Fall erfolgt eine Aufheizung des Sorptionsmittels 11 alternativ über die Spülflotte 7, das heißt mittels der Flottenheizung 8. Der Prozesswirkungsgrad, d.h. das Verhältnis zwischen der Desorptionsenergie, also der Energie, die das Sorptionsmittel regeneriert, und der während der Desorption dem Prozess zugeführten Energie, liegt bei nahezu 100 %, das heißt der Prozesswirkungsgrad ist im Unterschied zum Stand der Technik deutlich höher, denn darin wird aufgrund der starken Wärmeverlustleistung nur ein Prozesswirkungsgrad von ca. 50 % erreicht.

### Bezugszeichen

- 1: Geschirrspülmaschine
- 2: Spülbehälter
- 3: Geschirrkorb
- 4: Sprüharm
- 5: Sammeltopf
- 6: Sieb
- 7: Spülflotte
- 8: Flottenheizung
- 10: Sorptionseinheit
- 11: Sorptionsmittel
- 12: Heizung
- 13: Gebläse
- 14: Einlass
- 15: Auslass
- 16: Abdeckung
- 17: Prozessluft, feucht
- 18: Prozessluft, erwärmt und trocken
- 19: Gehäuse
- 20: Trocknungseinrichtung
- 21: Lutführungskanal
- 22: Boden
- 23: Durchbruch

## Patentansprüche

1. Haushaltsgerät, insbesondere Geschirrspülmaschine (1), mit einem Spülbehälter (2) und einer Trocknungseinrichtung (20) zur Trocknung von im Spülbehälter (2) befindlichem Spülgut, wobei die Trocknungseinrichtung (20) eine Sorptionseinheit (10) mit einem Gehäuse (19) zur Aufnahme von reversibel dehydrierbarem Sorptionsmittel (11) aufweist, und mit einem die Trocknungseinrichtung (20) mit dem Spülbehälter (2) strömungstechnisch verbindenden Luftleitungskanal (21), **dadurch gekennzeichnet, dass** die Sorptionseinheit (10) vollständig oder zumindest teilweise, nämlich mit dem Bereich der Sorptionseinheit (10), welcher das Sorptionsmittel (11) enthält, innerhalb des Spülbehälters (2) angeordnet ist.

2. Haushaltsgerät nach Anspruch 1, **dadurch gekennzeichnet, dass** die Sorptionseinheit (10) oberhalb des Bodens (22) des Spülbehälters (2) angeordnet ist.

3. Haushaltsgerät nach Anspruch 1, **dadurch gekennzeichnet, dass** der Boden (22) des Spülbehälters (2) eine Ausnehmung aufweist, in welche die Sorptionseinheit (10) von unterhalb des Bodens (22) in den Spülbehälter (2) hineinragend eingesetzt ist.

4. Haushaltsgerät nach einem der vorhergehenden Ansprüche, **dadurch gekennzeichnet, dass** die Sorptionseinheit (10) im Bauraum zwischen dem Boden (22) des Spülbehälters (2) und einem im Spülbehälter (2) angeordneten unteren Sprüharm (4) angeordnet ist.

5. Haushaltsgerät nach einem der vorhergehenden Ansprüche, **dadurch gekennzeichnet, dass** die Sorptionseinheit (10) in Höhenrichtung eine Erstreckung von unter 20 mm, vorzugsweise von unter 15 mm, mehr bevorzugt von 10 mm bis 3 mm, am meisten bevorzugt von ca. 5 mm aufweist.

6. Haushaltsgerät nach einem der vorhergehenden Ansprüche, **dadurch gekennzeichnet, dass** die Sorptionseinheit (10) flächenhaft ausgebildet ist und den Boden (22) des Spülbehälters (2) weitgehend abdeckt.

7. Haushaltsgerät nach einem der vorhergehenden Ansprüche, **dadurch gekennzeichnet, dass** die Sorptionseinheit im Bereich eines Spülraumtopfes (5) einen Durchbruch (23) aufweist.

8. Haushaltsgerät nach einem der vorhergehenden Ansprüche, **dadurch gekennzeichnet, dass** im Spülraumtopf (5) eine Flottenheizung (8) angeordnet ist, mit der die Sorptionseinheit (10) zusammenwirkt.

9. Haushaltsgerät nach einem der vorhergehenden Ansprüche, **dadurch gekennzeichnet, dass** die Sorptionseinheit eine solche mit niedriger Desorptionstemperatur ist, vorzugsweise Silikagel.

## Claims

1. Domestic appliance, more particularly a dishwasher (1), comprising a washing container (2) and a drying means (20) for drying washware located in the washing container (2), the drying means (20) comprising a sorption unit (10) having a housing (19) for receiving reversibly dehydratable sorbent (11), and comprising an air duct (21) placing the drying means (20) in fluid communication with the washing container (2), **characterised in that** all or at least part of the sorption unit (10), namely the region of the sorption unit (10) which contains the sorbent (11), is arranged inside the washing container (2).

2. Domestic appliance according to claim 1, **characterised in that** the sorption unit (10) is arranged above the base (22) of the washing container (2).

3. Domestic appliance according to claim 1, **characterised in that** the base (22) of the washing container (2) has a recess into which the sorption unit (10) is inserted from underneath the base (22) so that it protrudes into the washing container (2).

4. Domestic appliance according to any of the preceding claims, **characterised in that** the sorption unit (10) is arranged in the installation space between the base (22) of the washing container (2) and a lower spray arm (4) arranged in the washing container (2).

5. Domestic appliance according to any of the preceding claims, **characterised in that** the sorption unit (10) has an extension in the vertical direction of less than 20 mm, preferably of less than 15 mm, more preferably of from 10 to 3 mm, most preferably of approximately 5 mm.

6. Domestic appliance according to any of the preceding claims, **characterised in that** the sorption unit (10) is configured in a planar manner and extensively covers the base (22) of the washing container (2).

7. Domestic appliance according to any of the preceding claims, **characterised in that** the sorption unit has an aperture (23) in the region of a washing chamber vessel (5).

8. Domestic appliance according to any of the preceding claims, **characterised in that** a solution heating device (8) is arranged in the washing chamber vessel (5) and cooperates with the sorption unit (10).

9. Domestic appliance according to any of the preceding claims, **characterised in that** the sorption unit is a unit of this type having a low desorption temperature, preferably silica gel.

## Revendications

1. Appareil électroménager, en particulier lave-vaisselle (1), avec une cuve de lavage (2) et un dispositif de séchage (20) destiné au séchage de produits à laver présents dans la cuve de lavage (2), le dispositif de séchage (20) présentant une unité de sorption (10) avec un carter (19) destiné à recevoir un agent de sorption (11) déshydrogénable de façon réversible, et avec une gaine de conduite d'air (21) raccordant fluidiquement le dispositif de séchage (20) à la cuve de lavage (2), **caractérisé en ce que** l'unité de sorption (10) est disposée à l'intérieur de la cuve de lavage (2) complètement ou au moins partiellement, à savoir avec la zone de l'unité de sorption (10) qui contient l'agent de sorption (11).

2. Appareil électroménager selon la revendication 1, **caractérisé en ce que** l'unité de sorption (10) est disposée au-dessus du fond (22) de la cuve de lavage (2).

3. Appareil électroménager selon la revendication 1, **caractérisé en ce que** le fond (22) de la cuve de lavage (2) présente un creux dans lequel l'unité de sorption (10) est introduite à partir de sous le fond (22) et en dépassant dans la cuve de lavage (2).

4. Appareil électroménager selon une des revendications précédentes, **caractérisé en ce que** l'unité de sorption (10) est disposée dans l'espace d'installation entre le fond (22) de la cuve de lavage (2) et un bras de pulvérisation (4) inférieur disposé dans la cuve de lavage (2).

5. Appareil électroménager selon une des revendications précédentes, **caractérisé en ce que** l'unité de sorption (10) présente, dans le sens de la hauteur, une étendue de moins de 20 mm, de préférence de moins de 15mm, de façon plus préférée de 10 mm à 3 mm, de la façon la plus préférée d'environ 5 mm.

6. Appareil électroménager selon une des revendications précédentes, **caractérisé en ce que** l'unité de sorption (10) est constituée en nappe et recouvre largement le fond (22) de la cuve de lavage (2).

7. Appareil électroménager selon une des revendications précédentes, **caractérisé en ce que** l'unité de sorption présente une traversée (23) dans la zone d'un pot d'espace de lavage (5).

8. Appareil électroménager selon une des revendications précédentes, **caractérisé en ce qu'**un chauffage (8) de masse liquide est disposé dans le pot d'espace de lavage (5) et coopère avec l'unité de sorption (10).

9. Appareil électroménager selon une des revendications précédentes, **caractérisé en ce que** l'unité de sorption est une unité avec une faible température de désorption, de préférence du gel de silice.
